# EUROPÄISCHE PATENTSCHRIFT

(11) **EP 3 325 804 B1**
(45) Veröffentlichungstag und Bekanntmachung des Hinweises auf die Patenterteilung: **09.12.2020**
(21) Anmeldenummer: 16710928.9
(22) Anmeldetag: 03.03.2016
(51) Int. Cl.: F04B 35/04, F04B 35/06, F04B 49/06, F04B 49/08

(54) **VERFAHREN ZUR DRUCKMESSUNG**
PRESSURE MEASUREMENT METHOD
PROCÉDÉ DE MESURE DE PRESSION

(30) Priorität: 24.07.2015 DE 102015214006
(43) Veröffentlichungstag der Anmeldung: 30.05.2018
(73) Patentinhaber: Continental Reifen Deutschland GmbH, 30165 Hannover (DE)
(72) Erfinder: ZAUM, Christopher, 30926 Seelze (DE)
(74) Vertreter: Kilsch, Armin Ralph
(86) Internationale Anmeldenummer: PCT/EP2016/054507
(87) Internationale Veröffentlichungsnummer: WO 2017/016680

(56) Entgegenhaltungen:
- EP-A1- 2 610 492
- DE-A1-102011 086 572
- US-A1- 2008 145 245
- US-A1- 2011 180 178
- US-A1- 2013 171 008
- US-B1- 7 789 112
- GU F ET AL: "Electrical motor current signal analysis using a modified bispectrum for fault diagnosis of downstream mechanical equipment", MECHANICAL SYSTEMS AND SIGNAL PROCESSING, LONDON, GB, Bd. 25, Nr. 1, 1. Januar 2011 (2011-01-01) , Seiten 360-372, XP027510337, ISSN: 0888-3270, DOI: 10.1016/J.YMSSP.2010.07.004 [gefunden am 2010-07-16]

## Beschreibung

Die Erfindung betrifft ein Verfahren zur Maximaldruckbegrenzung eines einen Hubkolbenverdichter umfassenden Luftkompressors einer Pannenhilfevorrichtung für Reifen von Kraftfahrzeugen, wobei der Hubklobenverdichter elektromotorisch über ein Schubkurbelgetriebe angetrieben wird. Weiterhin betrifft die Erfindung einen tragbaren Luftkompressor für eine Pannenhilfevorrichtung mit einem von einem Elektromotor angetriebenen Hubkolbenverdichter, vorzugsweise einen Luftkompressor einer Pannenhilfevorrichtung zum Abdichten und Aufpumpen von Fahrzeugreifen, mit einer Steuerungseinrichtung bzw. einer Kontrolleinheit zur Steuerung der Pannenhilfevorrichtung.

Die genannten Verdichter werden z. B. mit oder als Teil von Vorrichtungen zum Abdichten und Aufpumpen aufblasbarer Gegenstände, insbesondere zum Abdichten und Aufpumpen von Kraftfahrzeugreifen benötigt. Solche Vorrichtungen werden "Pannenhilfevorrichtung" oder "Pannensets" genannt.

Diese tragbaren und leichten Vorrichtungen beinhalten die Kompressoreinheit als Druckgasquelle, weisen weiterhin einen Dichtmittelbehälter für ein in den aufblasbaren Gegenstand einfüllbares selbsttätiges Dichtmittel zum Abdichten der Reifenbeschädigung auf, eine Ventil- und Verteilereinheit für Dichtmittel und Druckgas und sind mit einer an die Druckgasquelle anschließbaren Einlassleitung und einer an den aufblasbaren Gegenstand anschließbaren Auslassleitung versehen.

Hierbei kann das Dichtmittel manuell vom Benutzer oder mithilfe des Luftkompressors appliziert werden. Die Prozedur zur Wiederherstellung der Mobilität mithilfe dieser Pannensets erfordert eine Anzahl von komplexen Tätigkeiten, die vom Benutzer des Pannensets manuell ausgeführt werden müssen. Hierzu zählen z.B. das Erkennen der Reifenpanne, die Applizierung des Dichtmittels, die Überwachung des Abdichtvorgangs mithilfe eines Manometers sowie eines Zeitnehmers, eine definierte Bewegung des Fahrzeuges zur Verteilung des Dichtmittels und die Beurteilung des Reparaturergebnisses

Die meisten Benutzer der beschriebenen Pannensets sind nicht auf eine Benutzung des entsprechenden Systems trainiert und es ist daher nicht auszuschließen, dass das System nicht wie vorgesehen bedient wird. Dadurch kann eine erfolgreiche Anwendung vereitelt und die Akzeptanz solcher Pannensets stark beeinträchtigt werden.

Aus diesem Grund muss die Bedienung dieser Systeme möglichst einfach und fehlersicher gestaltet werden. Dies erfolgt meist durch Verwendung von allgemeinverständlichen Piktogrammen, durch Sicherheitssperren sowie durch vom Benutzer zu applizierenden Warnaufklebern. Wie in der EP 2 196 305 A1 gezeigt, können hierzu auch elektronische Steuer- und Anzeigesysteme zum Einsatz kommen. Die EP 2 196 305 A1 offenbart hierzu ein Verfahren zum Betrieb eines mit einem Dichtmittel arbeitenden und einen Kompressor beinhaltenden Pannenhilfesystems, bei dem anhand eines Vergleiches einer Druckdifferenz mit einem vorgegebenen Schwellenwert das Zuschalten des Dichtmittelflusses automatisch erfolgen kann.

Die EP 2 610 492 A1 bezieht sich beispielsweise auf eine Motorsteuereinheit und eine elektrische Pumpeneinheit und im Besonderen auf eine Motorsteuereinheit für eine elektrische Pumpeneinheit, die geeignet ist, ein Getriebe eines Kraftfahrzeugs mit hydraulischem Druck zu versorgen, und eine elektrische Pumpeneinheit, die eine solche Motorsteuereinheit enthält. Die in EP 2 610 492 A1 genannte Druckregelung basiert auf Motorstrom- und Drehzahlschwankungen, die durch eine Änderung des hydraulischen Drucks entstehen und gemessen werden. Ferner offenbart die US 2013/171008 A1 ein elektrisches Pumpensystem, in dem Hydraulikflüssigkeit in einer Ölwanne gespeichert und durch einen Ölkanal einem Getriebemechanismus zugeführt wird, indem eine Ölpumpe mit Hilfe eines Motors angetrieben wird. Der Hydraulikdruck der Hydraulikflüssigkeit wird auf der Grundlage eines Antriebsstroms für den Motor und einer Motordrehzahl eingeschätzt und führt die Antriebssteuerung des Motors auf der Grundlage des geschätzten Hydraulikdruckwertes aus. Weiterhin offenbart die US 7 789 112 B1 ein Verfahren und ein System zum Aufblasen eines Objekts beinhaltend die Bereitstellung eines tragbaren, programmierbaren Aufblassystems mit einem Logikprozessor, einem Speicher, einer visuellen Anzeige, manuellen Eingaben, einem Kompressor mit einem angeschlossenen Aufblasschlauch, einem Drucksensor und einem an ein Ventil angeschlossenen Aktuator zum Ablassen von Druck von dem Objekt. Das tragbare, programmierbare Aufblassystem wird in die Nähe des Objekts gebracht und der Aufblasschlauch wird angeschlossen. Dann wird eine gewünschte Luftdruckeinstellung von einer manuellen Eingabe empfangen und im Speicher abgelegt. Anschließend wird der aktuelle Luftdruck im Objekt mit dem Drucksensor erfasst, und es wird festgestellt, ob der Luftdruck im Objekt über oder unter der gewünschten Luftdruckeinstellung liegt. Unter der Steuerung des Logikprozessors wird das Objekt aufgeblasen, wenn der Luftdruck unter der gewünschten Luftdruckeinstellung liegt, oder entlüftet, wenn der Luftdruck über der gewünschten Luftdruckeinstellung liegt.

Gerade zum Betrieb solcher elektronischen Systeme ist eine elektronische Druckmessung am betriebenen Luftkompressor bzw. ein dem Druck proportionales elektrisches/elektronisches Signal erforderlich. Jedoch ist der Einsatz geeigneter elektronischer Drucksensoren im Vergleich zu üblicherweise verwendeten mechanischen Druckanzeigen mit einer signifikanten Kostensteigerung verbunden.

Drucksensoren sind auch regelmäßig an der Stelle des Verdichters angebracht, an dem der höchste Druck entsteht, nämlich am Verdichterausgang. Daher stellt besonders die typischerweise hohe Lufttemperatur am Verdichterausgang/Kompressorausgang besondere Anforderungen an den benötigten Drucksensor. Aufgrund der entsprechenden Anpassung der Drucksensoren an hohe Temperaturen entstehen natürlich auch erhöhte Produktionskosten, die wiederum dazu führen, dass elektronisch unterstützte Pannensets bisher wenig eingesetzt werden.

Für die Erfindung bestand daher die Aufgabe, ein kostengünstiges Verfahren bereitzustellen zur Druckmessung für ein elektronisch unterstütztes Pannenset und dabei gleichermaßen Gebrauchsdauer und Zuverlässigkeit eines entsprechend ausgerüsteten Kleinkompressors zu erhöhen.

Gelöst wird diese Aufgabe durch ein Verfahren nach Anspruch 1 und einen Luftkompressor nach Anspruch 4. Weitere vorteilhafte Ausbildungen sind in den Unteransprüchen offenbart.

Dabei wird die von der Veränderung des Druckes am Verdichterausgang abhängige Veränderung des mittleren Motorstroms des den Verdichter antreibenden Elektromotors ermittelt und als druckproportionale Größe für den Betrieb des Verdichters einer Steuerungseinrichtung in Form einer Eingangsgröße bereitgestellt oder mit Hilfe z. B. einer Benutzerschnittstelle angezeigt. Die Messung bzw. Ermittlung des mittleren Motorstroms nach dem erfindungsgemäßen Verfahren benötigt somit keinen separaten Drucksensor. Im Vergleich mit einem elektronischen Drucksensor ist dieses Verfahren kostengünstiger und aus produktionstechnischer Sicht viel einfacher zu integrieren. Insbesondere die thermische Belastung für einen Druckzahlsensor ist kein Kriterium mehr.

Eine vorteilhafte Weiterbildung besteht darin, dass der mittlere Motorstrom des den Verdichter antreibenden Elektromotors über einen Shunt-Widerstand an einer vorzugsweise elektronischen Motor-Steuerungseinheit (Motor-Treiber) des antreibenden Elektromotors ermittelt wird. Eine thermische Belastung spielt dabei gar keine Rolle und ein solcher Shunt-Widerstand kann ohne weiteres montiert werden, nämlich ohne dass Konstruktionsänderungen an den übrigen Bauteilen nötig werden. Der Shunt-Widerstand als "Stromsensor" kann somit direkt in den Schaltkreis der Motor-Steuerungseinheit integriert werden.

Eine weitere vorteilhafte Ausbildung besteht darin, dass die von der Veränderung des Druckes am Verdichterausgang abhängige Veränderung des mittleren Motorstroms des den Verdichter antreibenden Elektromotors ermittelt und als druckproportionale maßgebliche und wesentliche Eingangsgröße einer Steuerungseinrichtung zur Steuerung des Verdichters oder einer einen Verdichter beinhaltenden Einrichtung zur Verfügung gestellt wird, ggf. als einzige Führungsgröße. Damit ist es möglich, direkt und abhängig von der Korrelation zwischen Motorstrom und Ausgangsdruck des Verdichters eine Steuerungseinrichtung zu betreiben, wobei keine weiteren Sensoren benötigt werden.

Dabei wird ausgenutzt, dass der mittlere Strom des den Verdichter antreibenden Elektromotors in einer quadratischen Abhängigkeit zu dem am Verdichterausgang anliegenden Gegendruck steht. Über eine vorab bestimmte quadratische Umrechnungsfunktion oder Wertetabelle ist eine Berechnung des Gegendrucks mit einer für die Anwendung hinreichenden Genauigkeit möglich. Für verschiedene Betriebszustände (Spannung, Temperatur) müssen je nach geforderter Genauigkeit verschiedene Umrechnungsfunktionen eingesetzt werden

Aufgrund seiner einfachen und kostengünstigen Bereitstellung der relevanten Eingangsgröße eignet sich das erfindungsgemäße Verfahren besonders zur Anwendung bei einem tragbaren Kleinkompressor mit einem von einem Elektromotor angetriebenen Verdichter, vorzugsweise bei einem Kleinkompressor in einer Pannenhilfevorrichtung zum Abdichten und Aufpumpen von Fahrzeugreifen, mit einer Steuerungseinrichtung zur Steuerung des Kleinkompressors und/oder der Pannenhilfevorrichtung , wobei eines der Eingangssignale der Steuerung der durch den Verdichter erzeugte ausgangsseitige Druck ist, der verfahrensgemäß über den Motorstrom ermittelt wird.

Vorteilhafterweise ist ein solcher Kleinkompressor so ausgebildet, dass er einen elektromotorisch über ein Schubkurbelgetriebe angetriebenen Hubkolbenverdichter aufweist und dass die Steuerungseinrichtung mit einer Motor-Steuerungseinheit für den antreibenden Elektromotor und /oder einer Benutzerschnittstelle kommunizierend verbindbar ist, wobei ein zur Ermittlung des mittleren Motorstrom des Elektromotors geeigneter Shunt-Widerstand an der elektronischen Motor-Steuerungseinheit vorgesehen ist und der durch den Shunt-Widerstand ermittelte mittlere Motorstrom als Eingangsgröße von der Steuerungseinrichtung verarbeitbar ist. Bei einer solchen Erfassung des mittleren Motorstroms ist keinerlei Drucksensor erforderlich, wobei trotzdem und durch die Korrelation zwischen Druck am Verdichterausgang und Motorstrom der Druck die maßgebende Größe darstellt.

Weiterhin kann die erfolgte Druckmessung über den mittleren Motorstrom vorteilhafterweise auch zur Maximaldruckbegrenzung durch eine Kontrolleinheit genutzt werden. Eine zusätzliche mechanische Druckbegrenzung ist dann nicht mehr erforderlich. Bei solch einer Verwendung, beispielsweise zur Maximaldruckbegrenzung eines Kleinkompressors in einer Pannenhilfevorrichtung, wird dann etwa abhängig von einem für unterschiedliche Reifentypen voreingestellten und für einen Maximaldruck repräsentative Schwellenwert für den mittleren Motorstrom des den Verdichter antreibenden Elektromotors der Kleinkompressor über seine Steuerungseinrichtung abgeschaltet.

Anhand eines Ausführungsbeispiels soll die Erfindung näher erläutert werden. Es zeigen
- Fig. 1: den schematisch den Aufbau eines Kleinkompressors in einer elektronisch unterstützten Pannenhilfevorrichtung,
- Fig. 2: eine typische Kurve zur Darstellung der Abhängigkeit des mittleren Motorstroms von Gegendruck am Kompressorausgang,

Fig. 1 zeigt schematisch den Aufbau eines Kleinkompressors 1 in einer elektronisch unterstützten Pannenhilfevorrichtung mit einem von einem Elektromotor 2 angetriebenen Hubkolbenverdichter 3 zum Abdichten und Aufpumpen von hier nicht näher dargestellten Fahrzeugreifen. Vorgesehen ist hier außerdem eine Steuerungseinrichtung 4 (MCU = Motor Control Unit) zur Steuerung der Pannenhilfevorrichtung bzw. des Kleinkompressors.

Die Steuerungseinrichtung 4 steuert über einen Motor-Steuerungseinheit 5 (MD=Motor Drive) die Funktion des Luftkompressors/Kleinkompressors 1, je nach Anforderung des Benutzers auch über die Benutzerschnittstelle 6 (UI=User Interface), also z.B. über ein Schaltpult, eine das Eingangssignal in eine Druckanzeige umwandelnde Einrichtung, ein Bedienpanel oder eine Applikation (App) auf einem Smartphone.

Zum Betrieb der Steuerungseinrichtung 4 ist eine elektronische "Druckmessung" vorgesehen, die in der hier angewandten erfindungsgemäßen Ausführung des Verfahrens durch die Auswertung der Daten eines Stromsensors in Form eines im Schaltkreis der Motor-Steuerungseinheit 5 integrierten, hier nicht näher dargestellten Shunt-Widerstands erfolgt. Die Verarbeitung des mithilfe des Shunt-Widerstands ermittelten mittleren Motorstroms und die über Algorithmen errechnete Korrelation zum Druck auf der Ausgangsseite des Hubkolbenverdichters erfolgt in der Steuerungseinrichtung 4.

Hierzu wird ausgenutzt, dass der mittlere Strom des den Verdichter antreibenden Elektromotors in einer quadratischen Abhängigkeit zu dem am Verdichterausgang anliegenden Gegendruck steht. Über eine vorab bestimmte Umrechnungsfunktion oder über eine Wertetabelle ist eine Berechnung des Gegendrucks mit einer für die Anwendung hinreichenden Genauigkeit möglich.

Für verschiedene Betriebszustände (Spannung, Temperatur) müssen je nach geforderter Genauigkeit verschiedene Umrechnungsfunktionen eingesetzt werden. Eine typische Kurve zur Darstellung der Abhängigkeit des mittleren Motorstroms von Gegendruck am Verdichterausgang zeigt Fig. 2. Die dort dargestellten Messwerte entsprechen in guter Genauigkeit einer in der angenäherten eingefügten Kurve dargestellten quadratischfunktionalen Abhängigkeit.

### Bezugszeichenliste

### (Teil der Beschreibung)

- 1: Kleinkompressor / Luftkompressor
- 2: Elektromotor
- 3: Hubkolbenverdichter
- 4: Kontroll- oder Steuerungseinrichtung / Kontolleinheit
- 5: Motor-Steuerungseinheit / Motortreiber
- 6: Benutzerschnittstelle

## Patentansprüche

1. Verfahren zur Maximaldruckbegrenzung eines einen Hubkolbenverdichter (3) umfassenden Luftkompressors einer Pannenhilfevorrichtung für Reifen von Kraftfahrzeugen, wobei der Hubklobenverdichter elektromotorisch über ein Schubkurbelgetriebe angetrieben wird wobei die von der Veränderung des Druckes am Ausgang der Hubkolbenverdichter (3) abhängige Veränderung des mittleren Motorstroms des den Hubkolbenverdichter (3) antreibenden Elektromotors (2) ermittelt und als druckproportionale Größe für den Betrieb des Hubkolbenverdichters (3) einer Steuerungseinrichtung (4) in Form einer Eingangsgröße bereitgestellt wird oder angezeigt wird, wobei abhängig von einem für unterschiedliche Reifentypen voreingestellten und für einen Maximaldruck repräsentative Schwellenwert für den mittleren Motorstrom des den Hubkolbenverdichter antreibenden Elektromotors der Luftkompressor über seine Steuerungseinrichtung abgeschaltet wird.

2. Verfahren nach Anspruch 1, bei dem der mittlere Motorstrom des den Hubkolbenverdichter (3) antreibenden Elektromotors (2) über einen Shunt-Widerstand an einer vorzugsweise elektronischen Motor-Steuerungseinheit (5) des antreibenden Elektromotors ermittelt wird.

3. Verfahren nach einem der Ansprüche 1 oder 2, bei dem die von der Veränderung des Druckes am Verdichterausgang abhängige Veränderung des mittleren Motorstroms des den Hubkolbenverdichter (3) antreibenden Elektromotors ermittelt und als druckproportionale Eingangsgröße einer Steuerungseinrichtung (4) zur Steuerung des Hubkolbenverdichters (3) zur Verfügung gestellt wird.

4. Tragbarer Luftkompressor (1) für eine Pannenhilfevorrichtung mit einem von einem Elektromotor (2) angetriebenen Hubkolbenverdichter (3), mit einer Steuerungseinrichtung (4) zur Steuerung des Luftkompressors, wobei ein Eingangssignal der Steuerung der durch den Hubkolbenverdichter (3) erzeugte ausgangsseitige Druck ist, und zur Messung des Druckes und zur Abschaltung des Hubkolbenverdichters (3) bei einem Maximaldruck ein Verfahren nach einem der Ansprüche 1 bis 3 verwendet wird.

5. Luftkompressor (1) nach Anspruch 4, der den elektromotorisch über ein Schubkurbelgetriebe angetriebenen Hubkolbenverdichter (3) aufweist und bei dem die Steuerungseinrichtung (4) mit einer Motor-Steuerungseinheit (5) für den antreibenden Elektromotor und /oder einer Benutzerschnittstelle (6) kommunizierend verbindbar ist, wobei ein zur Ermittlung des mittleren Motorstrom des Elektromotors geeigneter Shunt-Widerstand an der elektronischen Motor-Steuerungseinheit (5) vorgesehen ist und der durch den Shunt-Widerstand ermittelte mittlere Motorstrom als Eingangsgröße von der Steuerungseinrichtung (4) verarbeitbar ist.

## Claims

1. Method for limiting the maximum pressure of an air compressor, which comprises a reciprocating-piston compressor (3), of a breakdown assistance apparatus for tyres of motor vehicles, wherein the reciprocating-piston compressor is driven by electric motor means via a slider-crank mechanism, wherein the change in the average motor current of the electric motor (2) which drives the reciprocating-piston compressor (3), which change is dependent on the change in the pressure at the outlet of the reciprocating-piston compressor (3), is ascertained, and is provided as a pressure-proportional variable for the operation of the reciprocating-piston compressor (3) to a control device (4) in the form of an input variable or is displayed, wherein the air compressor is deactivated by means of its control device in a manner dependent on a threshold value, which is preset for different tyre types and which is representative of a maximum pressure, for the average motor current of the electric motor which drives the reciprocating-piston compressor.

2. Method according to Claim 1, in which the average motor current of the electric motor (2) which drives the reciprocating-piston compressor (3) is ascertained by means of a shunt resistor on a preferably electronic motor control unit (5) of the driving electric motor.

3. Method according to either of Claims 1 and 2, in which the change in the average motor current of the electric motor which drives the reciprocating-piston compressor (3), which change is dependent on the change in the pressure at the compressor outlet, is ascertained, and is provided as a pressure-proportional input variable to a control device (4) for the control of the reciprocating-piston compressor (3).

4. Portable air compressor (1) for a breakdown assistance apparatus, having a reciprocating-piston compressor (3) which is driven by an electric motor (2), having a control device (4) for controlling the air compressor, wherein an input signal of the controller is the output-side pressure generated by the reciprocating-piston compressor (3), and a method according to any of Claims 1 to 3 is used for the measurement of the pressure and for the deactivation of the reciprocating-piston compressor (3) in the presence of a maximum pressure.

5. Air compressor (1) according to Claim 4, which has the reciprocating-piston compressor (3) driven by electric motor means via a slider-crank mechanism and in the case of which the control device (4) is connectable in communicating fashion to a motor control unit (5) for the driving electric motor and/or to a user interface (6), wherein a shunt resistor suitable for the ascertainment of the average motor current is provided on the electronic motor control unit (5) and the average motor current ascertained by means of the shunt resistor can be processed as an input variable by the control device (4).

## Revendications

1. Procédé de limitation de pression maximale d'un compresseur d'air comprenant un compresseur à piston (3) d'un dispositif de dépannage pour des pneus de véhicule automobile, dans lequel le compresseur à piston est entraîné par un moteur électrique par l'intermédiaire d'un mécanisme bielle-manivelle, dans lequel la variation du courant moteur moyen du moteur électrique (2) entraînant le compresseur à piston (3), qui dépend de la variation de la pression à la sortie du compresseur à piston (3), est déterminée et fournie à ou affichée sur un équipement de commande (4) comme une grandeur proportionnelle à la pression pour le fonctionnement du compresseur à piston (3) sous la forme d'une grandeur d'entrée, dans lequel le compresseur d'air est arrêté par l'intermédiaire de son équipement de commande en fonction d'une valeur seuil, préréglée pour différents types de pneus et représentant une pression maximale, pour le courant moteur moyen du moteur électrique entraînant le compresseur à piston.

2. Procédé selon la revendication 1, dans lequel le courant moteur moyen du moteur électrique (2) entraînant le compresseur à piston (3) est déterminé par le biais d'une résistance en dérivation sur une unité de commande de moteur (5), de préférence électronique, du moteur électrique d'entraînement.

3. Procédé selon l'une quelconque des revendications 1 et 2, dans lequel la variation du courant moteur moyen du moteur électrique entraînant le compresseur à piston (3), qui dépend de la variation de la pression à la sortie de compresseur, est déterminée et mise à la disposition d'un équipement de commande (4) comme une grandeur d'entrée proportionnelle à la pression pour commander le compresseur à piston (3).

4. Compresseur d'air portatif (1) pour un dispositif de dépannage, comprenant un compresseur à piston (3) entraîné par un moteur électrique (2), comprenant un équipement de commande (4) pour commander le compresseur d'air, dans lequel un signal d'entrée de l'équipement de commande est la pression côté sortie générée par le compresseur à piston (3), et un procédé selon l'une quelconque des revendications 1 à 3 est utilisé pour mesurer la pression et pour arrêter le compresseur à piston (3) à une pression maximale.

5. Compresseur d'air (1) selon la revendication 4, qui présente le compresseur à piston (3) entraîné par un moteur électrique par l'intermédiaire d'un mécanisme bielle-manivelle, et dans lequel l'équipement de commande (4) peut être relié en communication à une unité de commande de moteur (5) pour le moteur électrique d'entraînement et/ou à une interface utilisateur (6), dans lequel une résistance en dérivation adaptée pour déterminer le courant moteur moyen du moteur électrique est prévue sur l'unité de commande de moteur électronique (5), et le courant moteur moyen déterminé par la résistance en dérivation peut être traité comme une grandeur d'entrée par l'équipement de commande (4).
